# EUROPÄISCHE PATENTSCHRIFT

(11) **EP 4 231 888 B1**
(45) Veröffentlichungstag und Bekanntmachung des Hinweises auf die Patenterteilung: **19.02.2025**
(21) Anmeldenummer: 21749185.1
(22) Anmeldetag: 26.07.2021
(51) Int. Cl.: A47L 9/16, A47L 9/24

(54) **SAUGGERÄT**
SUCTION APPARATUS
APPAREIL D'ASPIRATION

(30) Priorität: 29.07.2020 DE 102020209561; 23.07.2021 DE 102021207952
(43) Veröffentlichungstag der Anmeldung: 30.08.2023
(73) Patentinhaber: Robert Bosch GmbH, 70442 Stuttgart (DE)
(72) Erfinder: SCHWILLE, Matthias Christian, 72070 Tuebingen (DE); SCHLAUCH, Patrick, 73730 Esslingen (DE); PEDALINA, Denis, 73728 Esslingen Am Neckar (DE); KARBIG, Clemens, 71404 Korb (DE)
(86) Internationale Anmeldenummer: PCT/EP2021/070792
(87) Internationale Veröffentlichungsnummer: WO 2022/023238

(56) Entgegenhaltungen:
- EP-A1- 0 738 492
- EP-A1- 2 279 685
- WO-A1-01/30228
- KR-A- 20020 078 593
- KR-B1- 100 710 214
- US-A1- 2003 150 198

## Beschreibung

Die vorliegende Erfindung betrifft ein Sauggerät mit den Merkmalen des Oberbegriffs.

### Stand der Technik

Aus dem Stand der Technik ist bereits ein Sauggerät nach dem Oberbegriff des Anspruchs 1 bekannt. Weitere Saugvorrichtungen gehen aus den Schriften KR 2002 0078593 A, EP 2 279 685 A1 und US 2003/150198 A1 hervor.

### Problem des Stands der Technik

Zudem ist aus dem Stand der Technik eine elektrostatische Aufladung bei Sauggeräten bekannt. Das Problem der elektrostatischen Aufladung ist, dass sich die elektrostatische Aufladung im Betrieb und kurz nach Betriebsende des Sauggeräts über einen Benutzer entladen kann, sobald der Benutzer das Sauggerät berührt. Die Entladung der elektrostatischen Aufladung kann schlagartig über den Benutzer erfolgen. Ein weiteres Problem der elektrostatischen Aufladung ist, dass die Entladung über eine Steuereinheit des Sauggeräts erfolgen kann. Durch die Entladung über die Steuereinheit kann diese Schäden nehmen und zerstört werden.

Die elektrostatische Aufladung beruht typischerweise auf zwei Ursachen. Eine erste Ursache liegt in dem Luftstrom, der innerhalb eines Saugschlauchs strömt und dabei Schmutzpartikel enthalten kann. Der Luftstrom erzeugt beim Durchströmen des Saugschlauchs die elektrostatische Aufladung, aufgrund der Reibung des Luftstroms an einer Innenwand des Saugschlauchs. Die erste Ursache wird durch einen elektrisch leitenden Saugschlauch gelöst, der sich elektrostatisch entlädt, sobald der Saugschlauch in Kontakt mit einem Untergrund kommt. Eine zweite Ursache liegt in einer Rotation des Luftstroms innerhalb einer Zyklonkammer des Sauggeräts. Die Rotation des Luftstroms mit den darin enthaltenen Schmutzpartikeln innerhalb der Zyklonkammer führt aufgrund der Luftreibung ebenfalls zu einer elektrostatischen Aufladung. Eine Lösung für diese Problematik liefert die vorliegende Erfindung.

### Offenbarung der Erfindung

Die vorliegende Erfindung geht aus von einem Sauggerät mit einem elektrisch leitfähigen Saugschlauch, mit einem Gehäuse, wobei der elektrisch leitfähige Saugschlauch, insbesondere lösbar verbindbar, mit dem Gehäuse ausgebildet ist, mit einem Elektromotor zur Erzeugung eines Luftstroms, wobei der elektrisch leitfähige Saugschlauch derart ausgebildet ist, dass der elektrisch leitfähige Saugschlauch den Luftstrom zum Gehäuse leitet, und das Gehäuse einen elektrisch leitfähigen Lufteinlass, über den der Luftstrom in das Gehäuse eintreten kann, und einen Luftauslass, über den der Luftstrom das Gehäuse verlassen kann, aufweist, mit einer Zyklonkammer, und mit einem Sammelbehälter, wobei der Sammelbehälter lösbar mit dem Gehäuse verbindbar ausgebildet ist und die Zyklonkammer zumindest teilweise umschließt. Es wird vorgeschlagen, dass das Sauggerät eine Ladungsleitvorrichtung zumindest teilweise innerhalb der Zyklonkammer zur Aufnahme von elektrischer Ladung innerhalb der Zyklonkammer aufweist.

Die Erfindung stellt ein Sauggerät mit zumindest einer Ladungsleitvorrichtung bereit, dass die Sicherheit für den Benutzer erhöht, indem die Ladungsleitvorrichtung die elektrische Ladung innerhalb der Zyklonkammer aufnimmt.

Das Sauggerät ist zum Sammeln und Trennen von Stoffpartikeln und/oder Flüssigkeiten aus dem Luftstrom ausgebildet. Der Luftstrom wird über den elektrisch leitfähigen Saugschlauch zu dem elektrisch leitfähigen Lufteinlass geleitet. Der elektrisch leitfähige Saugschlauch kann, wie oben beschrieben, sich elektrostatisch entladen, sobald der elektrisch leitfähige Saugschlauch einen Untergrund berührt. Der elektrisch leitfähige Saugschlauch ist derart ausgebildet, dass dieser den Untergrund bei einer Verwendung des Sauggeräts berühren kann. Hierzu kann der elektrisch leitfähige Saugschlauch verhältnismäßig lang, beispielsweise bis zu 5 m, ausgebildet sein. Der elektrisch leitfähige Saugschlauch kann lösbar verbindbar mit dem Gehäuse ausgebildet sein. Zudem kann der elektrisch leitfähige Saugschlauch lösbar verbindbar mit dem elektrisch leitfähigen Lufteinlass ausgebildet sein und ist dem Fachmann hinreichend bekannt.

Mittels des Elektromotors wird der Luftstrom erzeugt. Über den elektrisch leitfähigen Lufteinlass kann der Luftstrom in das Gehäuse gelangen, wobei der Luftstrom mittels eines ersten Luftkanals in den Sammelbehälter geführt wird. Der Sammelbehälter ist dazu ausgebildet, die Stoffpartikel und/oder die Flüssigkeiten zu sammeln, wobei der Sammelbehälter lösbar mit dem Gehäuse des Sauggeräts verbunden ist. Der Luftstrom tritt über den Sammelbehälter mittels eines zweiten Luftkanals aus dem Luftauslass aus dem Gehäuse aus.

Der elektrisch leitfähige Lufteinlass ist derart ausgebildet, dass dieser die elektrische Ladung leiten kann, sobald diese an dem elektrisch leitfähigen Lufteinlass anliegt. Hierzu kann der elektrisch leitfähige Lufteinlass aus einem elektrisch leitfähigen Material gefertigt sein. Elektrisch leitfähige Lufteinlässe sind vor allem von netzbetriebenen Sauggerät bekannt, weshalb hier nicht näher darauf eingegangen wird.

Der elektrisch leitfähige Lufteinlass und der Luftauslass des Sauggeräts können auf einander abgewandten Seiten angeordnet sein. Unter "abgewandten Seiten" sollen insbesondere auch im Wesentlichen senkrecht zueinander orientierte Seiten des Sauggeräts oder im Wesentlichen gegenüberliegende Seiten verstanden werden.

Unter einem "Luftstrom" soll insbesondere ein Partikel-, Fluid- und/oder Gasstrom verstanden werden, der sich entlang einer Fortbewegungsrichtung durch das Sauggerät bewegt. Unter einer "Fortbewegungsrichtung" des Luftstroms soll insbesondere die Strömungsrichtung des Luftstroms im eingeschalteten Zustand des Sauggeräts verstanden werden. Die Fortbewegungsrichtung ist dabei im Wesentlichen ausgehend von dem elektrisch leitfähigen Lufteinlass des Sauggeräts in Richtung des Luftauslasses des Sauggeräts gerichtet. Zur Erzeugung des Luftstroms wird vorteilhaft der Elektromotor verwendet, der dazu ausgebildet ist, zumindest eine Lüftereinheit anzutreiben. Die Lüftereinheit kann beispielhaft als Radial- oder Axialventilator ausgebildet sein.

Unter einer "Zyklonkammer" soll insbesondere ein Bereich des Sauggeräts verstanden werden, in welchem über einen Fliehkraftabscheidemechanismus Stoff- und/oder Fluidpartikel aus dem Luftstrom getrennt werden. Vorteilhaft wird der Luftstrom zumindest bereichsweise tangential in die Zyklonkammer geleitet. Bevorzugt wird der Luftstrom innerhalb der Zyklonkammer zumindest bereichsweise auf einer kreisförmigen Bahn geführt. Der Sammelbehälter umschließt die Zyklonkammer zumindest teilweise, sodass die kreisförmige Bahn des Luftstroms innerhalb des Sammelbehälters ausgeführt wird.

Das Sauggerät weist die Ladungsleitvorrichtung auf. Das Gehäuse kann die Ladungsleitvorrichtung zumindest teilweise aufnehmen. Die Ladungsleitvorrichtung ist elektrisch leitfähig ausgebildet, sodass die Ladungsleitvorrichtung die elektrische Ladung innerhalb der Zyklonkammer aufnehmen kann. Die Ladungsleitvorrichtung ist derart ausgebildet, dass die Ladungsleitvorrichtung die elektrische Ladung aus der Zyklonkammer weiterleiten kann. Hierdurch kann die Zyklonkammer elektrostatisch entladen werden.

In einer Ausführungsform des Sauggeräts weist das Sauggerät ein Filterelement zur Filterung des Luftstroms innerhalb der Zyklonkammer auf und die Ladungsleitvorrichtung ist derart zumindest teilweise in der Zyklonkammer angeordnet, dass die Ladungsleitvorrichtung in radialer Richtung zu einer Gehäuseachse zwischen dem Filterelement und dem Sammelbehälter angeordnet ist.

Der Luftstrom tritt von dem elektrisch leitfähigen Lufteinlass in den Sammelbehälter ein und über das Filterelement aus dem Luftauslass aus dem Gehäuse aus. Das Filterelement ist in der Zyklonkammer angeordnet und mit dem Gehäuse, insbesondere lösbar, verbunden. Das Filterelement ist vorteilhaft dazu ausgebildet, Stoff- und/oder Fluidpartikel beim Austritt aus der Zyklonkammer zu filtern. Hierzu wird der Luftstrom innerhalb der Zyklonkammer zumindest bereichsweise auf einer kreisförmigen Bahn um das Filterelement geführt. Insbesondere wird die Zyklonkammer zumindest teilweise von dem Filterelement begrenzt. Bevorzugt ist die Zyklonkammer zumindest abschnittsweise als ein Hohlzylinder ausgebildet, wobei insbesondere der Außendurchmesser des Hohlzylinders von dem Sammelbehälter und der Innendurchmesser des Hohlzylinders von dem Filterelement gebildet werden. Das Filterelement kann beispielhaft als ein Faltenfilter ausgebildet sein. Insbesondere entspricht die Außenfläche des Faltenfilters zumindest der doppelten Mantelfläche des Faltenfilters. Das Filterelement ist, insbesondere lösbar, mit dem Gehäuse verbunden. Hierbei kann die Verbindung des Filterelements mit dem Gehäuse eine Schraubverbindung, eine Klemmverbindung, eine Schnappverbindung, eine Hakenverbindung oder eine Bajonettverbindung sein. Beispielhaft kann durch die Bajonettverbindung sowohl eine einfach zu bedienende als auch sichere Verbindung des Filterelements mit dem Gehäuse des Sauggeräts realisiert werden.

Die Ladungsleitvorrichtung ist in zumindest einem Betriebszustand des Sauggeräts zumindest teilweise innerhalb der Zyklonkammer angeordnet. In diesem Betriebszustand kann der Sammelbehälter mit dem Gehäuse verbunden sein. Die Ladungsleitvorrichtung ist in radialer Richtung zu der Gehäuseachse zwischen dem Filterelement und dem Sammelbehälter angeordnet. Das Gehäuse des Sauggeräts ist im Wesentlichen zylindrisch ausgebildet, sodass zumindest eine Längsachse des Gehäuses die Gehäuseachse darstellt. Die Ladungsleitvorrichtung ist hierbei auf der radialen Richtung von der Gehäuseachse wegführend zwischen dem Filterelement und dem Sammelbehälter angeordnet.

In einer Ausführungsform des Sauggeräts ist die Ladungsleitvorrichtung zur Leitung der elektrischen Ladung mit dem elektrisch leitfähigen Lufteinlass elektrisch verbunden. Die Ladungsleitvorrichtung ist derart mit dem elektrisch leitfähigen Lufteinlass elektrisch verbunden, dass die Ladungsleitvorrichtung die elektrische Ladung an den elektrisch leitfähigen Lufteinlass weiterleiten kann. Hierzu kann die Ladungsleitvorrichtung an dem elektrisch leitfähigen Lufteinlass anliegen, sich an dem elektrisch leitfähigen Lufteinlass abstützen oder mit dem elektrisch leitfähigen Lufteinlass, insbesondere lösbar, verbunden sein. Hierbei kann die Ladungsleitvorrichtung lösbar verbindbar mit dem elektrisch leitfähigen Lufteinlass ausgebildet sein. Es ist denkbar, dass die Ladungsleitvorrichtung mit dem elektrisch leitfähigen Lufteinlass mittels einer Schnapp-, einer Rast-, einer Bajonett-, einer Schraub-, einer Klemm- oder einer Hakenverbindung verbunden ist.

In einer Ausführungsform des Sauggeräts ist der elektrisch leitfähige Lufteinlass elektrisch leitend mit dem elektrisch leitfähigen Saugschlauch verbunden. Der elektrisch leitfähige Lufteinlass ist derart elektrisch leitend mit dem elektrisch leitfähigen Saugschlauch verbunden, dass der elektrisch leitfähige Lufteinlass die elektrische Ladung an den elektrisch leitfähigen Saugschlauch weiterleiten kann. Hierdurch kann der elektrisch leitfähige Lufteinlass elektrisch und mechanisch mit dem elektrisch leitfähigen Saugschlauch verbunden sein. Der elektrisch leitfähige Saugschlauch kann die elektrische Ladung bei einem Kontakt mit dem Untergrund abgeben. Hierdurch kann die Zyklonkammer elektrostatisch entladen werden. Es ist denkbar, dass der elektrisch leitfähige Lufteinlass indirekt, beispielsweise mittels eines elektrisch leitfähigen Verbindungselements, mit dem elektrisch leitfähigen Saugschlauch verbunden ist.

In einer Ausführungsform des Sauggeräts weist die Ladungsleitvorrichtung zumindest ein Ladungsaufnahmeelement zur Aufnahme der elektrischen Ladung auf, wobei das Ladungsaufnahmeelement an dem Gehäuse angeordnet ist und in die Zyklonkammer hineinragt. Das Ladungsaufnahmeelement ist derart ausgebildet, dass es die elektrische Ladung innerhalb der Zyklonkammer aufnehmen kann, wenn sich die Zyklonkammer elektrostatisch auflädt. Hierzu ist das Ladungsaufnahmeelement elektrisch leitfähig ausgebildet. Es ist denkbar, dass das Ladungsaufnahmeelement aus einem metallischen Material geformt ist.

Das Ladungsaufnahmeelement ist an dem Gehäuse angeordnet und kann mit dem Gehäuse eine form-, kraft- und/oder stoffschlüssige Verbindung ausbilden. Das Ladungsaufnahmeelement kann mittels eines Befestigungselements, wie beispielsweise einer Schraube, mit dem Gehäuse verbunden sein. Das Ladungsaufnahmeelement ragt in die Zyklonkammer hinein. Dabei kann das Ladungsaufnahmeelement von dem Luftstrom innerhalb der Zyklonkammer umströmt werden. Es ist denkbar, dass das Ladungsaufnahmeelement an dem Sammelbehälter anliegt. Es ist möglich, dass das Ladungsaufnahmeelement und das Gehäuse einstückig ausgebildet sind.

In einer Ausführungsform des Sauggeräts ist das Ladungsaufnahmeelement stabförmig ausgebildet. Das Ladungsaufnahmeelement kann nach Art einer Stange, eines Stabs oder eines Stifts ausgebildet sein. Es ist zudem denkbar, dass das Ladungsaufnahmeelement streifenartig oder spiralförmig ausgebildet ist.

In einer Ausführungsform des Sauggeräts ist das Ladungsaufnahmeelement lösbar verbindbar mit dem Gehäuse ausgebildet. Das Ladungsaufnahmeelement kann eine Schnapp-, eine Schraub-, eine Rast, eine Bajonett- oder eine Hakenverbindung mit dem Gehäuse ausbilden. Hierbei kann das Ladungsaufnahmeelement ein Verbindungselement für das Gehäuse und das Gehäuse ein Aufnahmeelement für das Verbindungselement des Ladungsaufnahmeelements aufweisen, wobei das Verbindungselement das Aufnahmeelement lösbar mit dem Gehäuse verbindet. Es ist denkbar, dass das Ladungsaufnahmeelement elektrisch leitend mit dem Gehäuse verbunden ist.

In einer Ausführungsform des Sauggeräts weist die Ladungsleitvorrichtung eine Mehrzahl an Ladungsaufnahmeelementen auf, wobei die Mehrzahl der Ladungsaufnahmeelemente mittels eines Verbindungselements miteinander verbunden sind. Die Mehrzahl an Ladungsaufnahmeelementen kann hierbei in einem Bereich von 2 bis 20, insbesondere 2 bis 15, sein. Das Verbindungselement ist derart ausgebildet, dass es die Mehrzahl der Ladungsaufnahmeelemente aufnehmen und verbinden kann. Hierbei kann das Verbindungselement die Mehrzahl der Ladungsaufnahmeelemente kraft-, form- und/oder stoffschlüssig verbinden. Denkbar für die Verbindung des Verbindungselements mit der Mehrzahl der Ladungsaufnahmeelemente ist eine Klemmverbindung, eine Schnappverbindung, eine Rastverbindung oder eine Bajonettverbindung. Möglich ist auch, dass das Verbindungselement einstückig mit der Mehrzahl der Ladungsaufnahmeelemente ausgebildet ist. Das Verbindungselement kann die Mehrzahl der Ladungsaufnahmeelemente bevorzugt in Umfangsrichtung zur Gehäuseachse anordnen. Das Verbindungselement kann nach Art eines Rings oder eines Kranzes ausgebildet sein.

Das Verbindungselement ist zusätzlich zur Verbindung der Mehrzahl an Ladungsaufnahmeelementen mit dem Gehäuse ausgebildet. Hierbei kann das Verbindungselement die Mehrzahl der Ladungsaufnahmeelemente lösbar oder im Wesentlichen fest mit dem Gehäuse verbinden. Das Verbindungselement kann die Mehrzahl an Ladungsaufnahmeelemente kraft-, form- und/oder stoffschlüssig mit dem Gehäuse verbinden. Das Verbindungselement kann ein Aufnahmeelement zur Aufnahme zumindest des Befestigungselements aufweisen. Mittels des Befestigungselements und des Aufnahmeelements kann die Mehrzahl an Ladungsaufnahmeelementen mit dem Gehäuse verbunden werden. Beispielsweise kann das Aufnahmeelement als eine Aufnahmeöffnung und das Befestigungselement kann als eine Schraube ausgebildet sein. Hierbei kann dann die Schraube mittels der Aufnahmeöffnung das Verbindungselement mit dem Gehäuse verbinden. Es ist auch denkbar, dass das Verbindungselement zumindest ein Halteelement aufweist, um die Mehrzahl an Ladungsaufnahmeelementen mit dem Gehäuse zu verbinden. So kann beispielsweise das Halteelement als ein Schnapphaken ausgebildet sein. Möglich ist auch, dass das Verbindungselement als ein Klemmring ausgeformt ist, um mittels einer Klemmverbindung die Mehrzahl an Ladungsaufnahmeelementen mit dem Gehäuse zu verbinden.

In einer Ausführungsform ist die Mehrzahl der Ladungsaufnahmeelemente in einem Winkelabstand zueinander in einem Bereich von jeweils 10° bis 120°, insbesondere 15° bis 100°, ganz insbesondere 20° bis 90°, angeordnet. Denkbar ist auch der Winkelabstand in einem Bereich von 25° bis 40°. Bevorzugt sind die Ladungsaufnahmeelemente gleichmäßig in Umfangsrichtung zur Gehäuseachse angeordnet.

In einer Ausführungsform ist die Mehrzahl der Ladungsaufnahmeelemente im Wesentlichen zylindermantelförmig angeordnet. Die Mehrzahl der Ladungsaufnahmeelemente ist an dem Verbindungselement derart angeordnet, dass die Mehrzahl der Ladungsaufnahmeelemente eine Art Zylindermantel ausbilden. Der Zylindermantel weist einen Pferchkreisdurchmesser im Bereich von 200 mm bis 340 mm, insbesondere 220 mm bis 320 mm, ganz insbesondere 240 mm bis 300 mm, auf. Weiter weist der Zylindermantel eine Zylinderhöhe im Bereich von 100 mm bis 210 mm, insbesondere 120 mm bis 190 mm, ganz insbesondere 140 mm bis 170 mm, auf. Die Zylinderhöhe kann hierbei ein axialer Abstand in axialer Richtung relativ zur Gehäuseachse sein.

Es ist denkbar, dass das Ladungsaufnahmeelement zusätzlich zur Positionierung eines Sammelelements innerhalb der Zyklonkammer, insbesondere an dem Sammelbehälter, ausgebildet ist. Hierbei ist unter "positionieren" in eine, insbesondere vorbestimmte, Position anzuordnen zu verstehen. Möglich ist auch, dass das Ladungsaufnahmeelement das Sammelelement innerhalb der Zyklonkammer, insbesondere des Sammelbehälters, zentriert. Das Sammelelement kann beispielsweise aus einem flexiblen Material, wie eine Folie aus Kunststoff oder eine Tüte aus Papier sein. Insbesondere kann das Sammelelement beispielhaft als ein Sammelbeutel, insbesondere Staubsammelbeutel, oder als ein Entsorgungsbeutel ausgebildet sein. Denkbar ist auch, dass das Sammelelement als ein Sammeleimer ausgebildet ist.

In einer Ausführungsform des Sauggeräts weist die Ladungsleitvorrichtung zumindest ein Ladungsleitelement zur Leitung der elektrischen Ladung auf, wobei das Ladungsleitelement zur elektrisch leitenden Verbindung des Ladungsaufnahmeelements mit dem elektrisch leitenden Lufteinlass ausgebildet ist. Das Ladungsleitelement ist dazu ausgebildet, die elektrische Ladung weiterzuleiten. Hierbei kann das Ladungsleitelement ein elektrisch leitfähiges Material umfassen oder es kann aus einem elektrisch leitfähigen Material gefertigt sein. Das Ladungsleitelement kann die elektrische Ladung von dem Ladungsaufnahmeelement zu dem elektrisch leitenden Lufteinlass weiterleiten.

Das Ladungsleitelement kann im Wesentlichen innerhalb des Gehäuses angeordnet sein. Zudem kann das Ladungsleitelement im Wesentlichen zwischen dem Ladungsaufnahmeelement und dem elektrisch leitenden Lufteinlass angeordnet sein. Das Ladungsleitelement kann in der radialen Richtung der Gehäuseachse zwischen dem Filterelement und dem Sammelbehälter angeordnet sein. Zudem kann das Ladungsleitelement eine mechanische Verbindung von dem Ladungsaufnahmeelement und dem elektrisch leitenden Lufteinlass herstellen, wobei das Ladungsaufnahmeelement mechanisch mit dem elektrisch leitenden Lufteinlass verbunden sein kann. Es ist denkbar, dass das Ladungsleitelement die mechanische Verbindung zwischen dem Ladungsaufnahmeelement und dem elektrisch leitenden Lufteinlass in Form einer form-, kraft- und/oder stoffschlüssigen Verbindung ausbildet.

In einer Ausführungsform sind das Ladungsaufnahmeelement und das Ladungsleitelement einstückig ausgebildet. Dabei kann das Ladungsaufnahmeelement die elektrische Ladung direkt und unmittelbar an den elektrisch leitenden Lufteinlass weiterleiten.

In einer Ausführungsform sind der elektrisch leitende Lufteinlass und das Ladungsleitelement einstückig ausgebildet. Hierdurch kann das Ladungsleitelement die elektrische Ladung direkt und unmittelbar an den elektrisch leitenden Lufteinlass weiterleiten.

In einer Ausführungsform des Sauggeräts weist das Ladungsleitelement zumindest ein Verbindungselement für den elektrisch leitenden Lufteinlass und der elektrisch leitende Lufteinlass zumindest ein Aufnahmeelement für das Ladungsleitelement auf, wobei das Verbindungselement und das Aufnahmeelement derart zusammenwirken, dass das Verbindungselement mit dem Aufnahmeelement eine elektrisch leitende Verbindung ausbildet. Hierzu kann das Verbindungselement für den elektrisch leitenden Lufteinlass zumindest ein elektrisch leitendes Element umfassen oder zumindest teilweise aus einem elektrisch leitenden Material gefertigt sein. Das Verbindungselement für den elektrisch leitenden Lufteinlass kann hakenförmig, bogenförmig, spiralförmig, schraubenförmig, stiftförmig oder nach Art eines Vorsprungs ausgeformt sein. Das Aufnahmeelement für das Ladungsleitelement ist derart ausgeformt, dass es die elektrisch leitende Verbindung mit dem Ladungsleitelement ausbilden kann. Das Aufnahmeelement für das Ladungsleitelement kann zumindest ein elektrisch leitendes Element aufweisen oder aus einem elektrisch leitenden Material gefertigt sein. Das Aufnahmeelement für das Ladungsleitelement kann nach Art einer Kante, eines Kragens, eines Vorsprungs, einer Öffnung, eines Gewindes, einer Ausnahme oder eines Hinterschnitts ausgebildet sein. Das Verbindungselement für den elektrisch leitenden Lufteinlass und das Aufnahmeelement für das Ladungsleitelement können zusätzlich eine mechanische Verbindung ausbilden. Hierbei können das Verbindungselement für den elektrisch leitenden Lufteinlass und das Aufnahmeelement für das Ladungsleitelement eine form-, kraft- und/oder stoffschlüssige Verbindung ausbilden. Denkbar ist auch, dass sich das Verbindungselement für den elektrisch leitenden Lufteinlass an dem Aufnahmeelement für das Ladungsleitelement abstützt, an dem Aufnahmeelement für das Ladungsleitelement anliegt oder mit dem Aufnahmeelement für das Ladungsleitelement verlötet ist. Möglich ist auch, dass das Verbindungselement für den elektrisch leitenden Lufteinlass und das Aufnahmeelement für das Ladungsleitelement lösbar miteinander verbindbar sind.

In einer alternativen Ausführungsform weist der elektrisch leitende Lufteinlass zumindest ein Verbindungselement für das Ladungsleitelement auf und das Ladungsleitelement zumindest ein Aufnahmeelement für den elektrisch leitenden Lufteinlass auf, wobei das Verbindungselement und das Aufnahmeelement derart zusammenwirken, dass das Verbindungselement mit dem Aufnahmeelement eine elektrisch leitende Verbindung ausbildet.

In einer Ausführungsform des Sauggeräts weist das Ladungsleitelement zumindest ein Verbindungselement für das Gehäuse und das Gehäuse zumindest ein Aufnahmeelement für das Ladungsleitelement auf, wobei das Verbindungselement und das Aufnahmeelement derart zusammenwirken, dass das Verbindungselement mit dem Aufnahmeelement eine, insbesondere lösbare, mechanische Verbindung ausbildet. Das Verbindungselement für das Gehäuse kann mit dem Aufnahmeelement für das Ladungsleitelement eine form-, kraft- und/oder stoffschlüssige Verbindung ausbilden. Dabei können das Verbindungselement für das Gehäuse und das Aufnahmeelement für das Ladungsleitelement eine Schnapp-, eine Haken-, eine Rast-, eine Schraub- oder eine Nut-und-Feder-Verbindung ausbilden. Das Verbindungselement für das Gehäuse kann nach Art zumindest einer Kante, eines Kragens, eines Vorsprungs, eines Stegs, einer Schraube, einer Mutter, eines Gewindes oder dergleichen ausgebildet sein. Das Aufnahmeelement für das Ladungsleitelement kann nach Art zumindest einer Öffnung, einer Öse, einer Ausnahme, eines Hinterschnitts, eines Gewindes, eines Stegs, eines Rahmens, einer Schiene, einer Nut oder dergleichen ausgebildet sein. Es ist denkbar, dass das Verbindungselement für das Gehäuse und das Aufnahmeelement für das Ladungsleitelement zusätzlich eine elektrisch leitende Verbindung ausbilden. Hierdurch kann dann das Verbindungselement für das Gehäuse die elektrische Ladung an das Aufnahmeelement für das Ladungsleitelement weiterzuleiten.

In einer alternativen Ausführungsform weist das Gehäuse zumindest ein Verbindungselement für das Ladungsleitelement und das Ladungsleitelement zumindest ein Aufnahmeelement für das Gehäuse auf, wobei das Verbindungselement und das Aufnahmeelement derart zusammenwirken, dass das Verbindungselement mit dem Aufnahmeelement eine, insbesondere lösbare, mechanische Verbindung ausbildet.

In einer Ausführungsform des Sauggeräts ist das Ladungsleitelement nach Art einer Blattfeder ausgebildet. Das Ladungsleitelement kann elastisch verformbar ausgebildet sein. Dabei kann das Ladungsleitelement L-förmig, C-förmig, S-förmig, T-förmig oder dergleichen ausgeformt sein.

In einer Ausführungsform weist die Ladungsleitvorrichtung eine Mehrzahl an Ladungsleitelementen auf, wobei die Mehrzahl der Ladungsleitelemente mittels eines Verbindungselements miteinander verbunden sind. Die Mehrzahl an Ladungsleitelementen kann hierbei in einem Bereich von 2 bis 20, insbesondere 2 bis 15, sein. Das Verbindungselement für die Mehrzahl der Ladungsleitelemente ist derart ausgebildet, dass es die Mehrzahl der Ladungsleitelemente aufnehmen und verbinden kann. Hierbei kann das Verbindungselement die Mehrzahl der Ladungsleitelemente kraft-, form- und/oder stoffschlüssig verbinden. Das Verbindungselement kann die Mehrzahl der Ladungsleitelemente bevorzugt in Umfangsrichtung zur Gehäuseachse anordnen. Das Verbindungselement für die Mehrzahl der Ladungsleitelemente kann nach Art eines Rings ausgebildet sein.

In einer Ausführungsform des Sauggeräts weist das Ladungsleitelement zumindest ein Aufnahmeelement für das Ladungsaufnahmeelement und das Ladungsaufnahmeelement zumindest ein Verbindungselement für das Ladungsleitelement auf, wobei das Verbindungselement und das Aufnahmeelement derart zusammenwirken, dass das Verbindungselement mit dem Aufnahmeelement eine elektrisch leitende Verbindung ausbildet. Hierzu kann das Aufnahmeelement für das Ladungsaufnahmeelement zumindest ein elektrisch leitendes Element umfassen oder zumindest teilweise aus einem elektrisch leitenden Material gefertigt sein. Das Aufnahmeelement für das Ladungsaufnahmeelement kann hakenförmig, blattförmig, bogenförmig, spiralförmig, schraubenförmig, stiftförmig, nach Art eines Vorsprungs, als eine Öffnung oder als eine Ausnahme ausgeformt sein. Das Verbindungselement für das Ladungsleitelement ist derart ausgeformt, dass es die elektrisch leitende Verbindung mit dem Ladungsleitelement ausbilden kann. Das Verbindungselement für das Ladungsleitelement kann zumindest ein elektrisch leitendes Element aufweisen oder aus einem elektrisch leitenden Material gefertigt sein. Das Verbindungselement für das Ladungsleitelement kann nach Art eines Stifts, einer Kante, eines Kragens, eines Vorsprungs, einer Öffnung, einer Öse, eines Gewindes, einer Ausnahme oder eines Hinterschnitts ausgebildet sein. Das Verbindungselement für das Ladungsleitelement und das Aufnahmeelement für das Ladungsaufnahmeelement können zusätzlich eine mechanische Verbindung ausbilden. Hierbei können das Verbindungselement für das Ladungsleitelement und das Aufnahmeelement für das Ladungsaufnahmeelement eine form-, kraft- und/oder stoffschlüssige Verbindung ausbilden. Denkbar ist auch, dass sich das Verbindungselement für das Ladungsleitelement an dem Aufnahmeelement für das Ladungsaufnahmeelement abstützt, an dem Aufnahmeelement für das Ladungsaufnahmeelement anliegt oder mit dem Aufnahmeelement für das Ladungsaufnahmeelement verlötet ist. Möglich ist auch, dass das Verbindungselement für das Ladungsleitelement und das Aufnahmeelement für das Ladungsaufnahmeelement lösbar miteinander verbindbar sind.

In einer alternativen Ausführungsform weist das Ladungsaufnahmeelement zumindest ein Aufnahmeelement für das Ladungsleitelement und das Ladungsleitelement zumindest ein Verbindungselement für das Ladungsaufnahmeelement auf, wobei das Verbindungselement und das Aufnahmeelement derart zusammenwirken, dass das Verbindungselement mit dem Aufnahmeelement eine elektrisch leitende Verbindung ausbildet.

In einer Ausführungsform des Sauggeräts weist die Ladungsleitvorrichtung ein weiteres Ladungsleitelement auf, wobei das weitere Ladungsleitelement mit dem Elektromotor, insbesondere einem Elektromotorgehäuse, und dem elektrisch leitfähigen Lufteinlass elektrisch leitend verbunden ist. Das weitere Ladungsleitelement kann zumindest ein elektrisch leitfähiges Element umfassen oder aus einem elektrisch leitfähigen Material gefertigt sein. Das weitere Ladungsleitelement verbindet den Elektromotor, insbesondere das Elektromotorgehäuse, mit dem elektrisch leitfähigen Lufteinlass derart elektrisch, dass die elektrische Ladung von dem Elektromotor, insbesondere dem Elektromotorgehäuse, zu dem elektrisch leitfähigen Lufteinlass weitergeleitet wird. Das weitere Ladungsleitelement kann zusätzlich den Elektromotor, insbesondere das Elektromotorgehäuse, mechanisch mit dem elektrisch leitenden Lufteinlass verbinden. Das weitere Ladungsleitelement kann in Form einer elektrischen Leitung, eines Drahtes, eines Stegs oder dergleichen ausgebildet sein.

In einer Ausführungsform sind das Ladungsleitelement und das weitere Ladungsleitelement einstückig ausgebildet. Hierdurch kann das Ladungsleitelement und das weitere Ladungsleitelement die elektrische Ladung von der Zyklonkammer und von dem Elektromotor, insbesondere dem Elektromotorgehäuse, zu dem elektrisch leitfähigen Lufteinlass weiterleiten.

Zudem wird eine Ladungsleitvorrichtung, wie oben beschrieben, für ein oben beschriebenes Sauggerät vorgeschlagen.

Bevorzugt handelt es sich bei dem Sauggerät um ein akkubetriebenes Sauggerät, welches mittels zumindest eines Akkus, insbesondere mittels eines Handwerkzeugmaschinenakkupacks, betreibbar ist. Hierdurch findet dann die Bereitstellung der Energie, beispielsweise für den Elektromotor, durch die zumindest eine Sauggerätenergieversorgungseinheit mittels des zumindest einen Akkus statt. Im Rahmen der vorliegenden Erfindung soll unter einem "Handwerkzeugmaschinenakkupack" ein Zusammenschluss von zumindest einer Akkuzelle und einem Akkupackgehäuse verstanden werden. Der Handwerkzeugmaschinenakkupack ist vorteilhafter Weise zur Energieversorgung von handelsüblichen akkubetriebenen Handwerkzeugmaschinen ausgebildet. Die zumindest eine Akkuzelle kann beispielsweise als eine Li-Ion-Akkuzelle mit einer Nennspannung von 3,6 V ausgebildet sein. Beispielsweise umfasst der Handwerkzeugmaschinenakkupack zumindest fünf Akkuzellen und eine Gesamtbetriebsnennspannung von 18 V, um einen leistungsgerechten Betrieb des Sauggeräts zu ermöglichen.

Ferner kann das Gehäuse zumindest eine Sauggerätbedieneinheit und zumindest eine Sauggeräthalteeinheit aufweisen. Die Sauggerätbedieneinheit umfasst zumindest ein Sauggerätbedienelement, das dazu ausgebildet ist, durch einen Benutzer bedient zu werden und Schaltsignale zu erzeugen. Die Schaltsignale steuern dann den Elektromotor. Das zumindest eine Sauggerätbedienelement kann an einer Seite des Gehäuses angeordnet sein. Sauggerätbedienelemente können beispielsweise ein Hauptschalter oder ein Einstellschalter sein. Der Hauptschalter ist dazu vorgesehen, den Elektromotor ein- und auszuschalten oder in eine Autostart-Funktion zu wechseln. Der Einstellschalter ist dazu ausgebildet, eine Saugleistung des Sauggeräts einzustellen. Das zumindest eine Sauggerätbedienelement ist ein Bedienelement des Sauggeräts, insbesondere ein Bedienelement wie oben beschrieben.

Die Sauggeräthalteeinheit umfasst zumindest ein Sauggeräthalteelement, beispielsweise einen Sauggeräthaltegriff, mit dem der Benutzer das Sauggerät halten kann. Zudem kann am Gehäuse und/oder am Sammelbehälter zumindest eine Sauggerätbewegungseinheit angebracht sein, sodass das Sauggerät zweckmäßig ein mobiles Sauggerät ist. Die zumindest eine Sauggerätbewegungseinheit ist als zumindest eine Rolle, zumindest als ein Rad oder dergleichen ausgebildet, damit es auf einem Untergrund bewegt werden kann. Bevorzugt ist das mobile Sauggerät als ein tragbares Sauggerät ausgestaltet, welches Rollen, Räder oder dergleichen aufweist oder aber keine Rollen, Räder oder dergleichen besitzt. Im Rahmen der vorliegenden Erfindung kann der Benutzer das Sauggerät mitnehmen und direkt an einem gewünschten Einsatzort einsetzen.

### Kurze Beschreibung der Zeichnungen

Die Erfindung wird nachfolgend anhand von einer bevorzugten Ausführungsform erläutert. Die Zeichnungen im Folgenden zeigen:
Fig. 1 eine perspektivische Ansicht eines erfindungsgemäßen Sauggeräts;
Fig. 2 ein Längsschnitt durch das Sauggerät mit einer Ladungsleitvorrichtung;
Fig. 3a eine perspektivische Ansicht der Ladungsleitvorrichtung und einem elektrisch leitfähigen Lufteinlass;
Fig. 3b eine perspektivische Ansicht eines Ladungsleitelements;
Fig. 4a ein Querschnitt durch das Sauggerät mit dem Ladungsleitelement;
Fig. 4b ein Ausschnitt des Querschnitts durch das Sauggerät mit dem Ladungsleitelement;
Fig. 5 ein alternativer Querschnitt durch das Sauggerät mit einem weiteren Ladungsleitelement;
Fig. 6 eine zweite perspektivische Ansicht der Ladungsleitvorrichtung und dem elektrisch leitfähigen Lufteinlass;
Fig. 7a eine Draufsicht eines Ausschnitts der Ladungsleitvorrichtung;
Fig. 7b eine Draufsicht eines Ausschnitts eines Verbindungselements für ein Gehäuse des Sauggeräts und eines Verbindungselements für ein Ladungsaufnahmeelement der Ladungsleitvorrichtung;
Fig. 7c eine perspektivische Ansicht eines Ausschnitts des Ladungsaufnahmeelements;

### Beschreibung des Ausführungsbeispiels

In Fig. 1 ist ein erfindungsgemäßes Sauggerät 100 in einer perspektivischen Ansicht gezeigt. Das Sauggerät 100 ist als ein Fliehkraftabscheider ausgebildet. Das Sauggerät 100 weist ein Gehäuse 102 auf, welches lösbar mit einem Sammelbehälter 104 und einem Filterelement 106, siehe auch Fig. 2, verbunden ist. Das Sauggerät 100 ist im Wesentlichen zylindrisch geformt und erstreckt sich entlang einer Längsachse, die eine Gehäuseachse 110 darstellt. Das Sauggerät 100 weist eine Zyklonkammer 120, siehe auch Fig. 2, auf, die im verbundenen Zustand axial von dem Gehäuse 102 und dem Sammelbehälter 104 sowie radial von dem Sammelbehälter 104 und dem Filterelement 106 zumindest teilweise begrenzt wird. Der Sammelbehälter 104 ist vorteilhaft zumindest teilweise transparent ausgebildet. Die lösbare Verbindung des Gehäuses 102 mit dem Sammelbehälter 104 erfolgt über zumindest ein Verriegelungselement 138. Das Verriegelungselement 138 ist am Gehäuse 102 angeordnet. Das Verriegelungselement 138 ist beweglich mit dem Gehäuse 102 verbunden. Das Verriegelungselement 138 ist zur kraft- und formschlüssigen Verbindung des Gehäuses 102 mit dem Sammelbehälter 104 ausgebildet. Hier weist das Gehäuse 102 zwei Verriegelungselemente 138 auf, die einander gegenüberliegend am Gehäuse 102 angeordnet sind, siehe hierzu Fig. 2.

Auf einer Oberseite des Gehäuses 102 ist ein Sauggeräthalteelement 112 angeordnet. Das Sauggeräthalteelement 112 ist auf der Oberseite des Gehäuses 102 befestigt. Das Sauggeräthalteelement 112 ist als ein Tragegriff ausgebildet und weist einen Griffbereich 114 auf. Der Griffbereich 114 ist dazu ausgebildet, von einer Hand eines Benutzers des Sauggeräts 100 umschlossen zu werden. Durch das Sauggeräthalteelement 112 kann das Sauggerät 100 während der Benutzung oder zum Transport vorteilhaft getragen werden. Am Gehäuse 102 ist eine Sauggerätbewegungseinheit 134 angebracht. Hierdurch ist das Sauggerät 100 als ein mobiles Sauggerät ausgebildet. Die Sauggerätbewegungseinheit 134 weist zumindest ein Sauggerätbewegungselement 136 auf. Beispielhaft weist die Sauggerätbewegungseinheit 134 fünf Sauggerätbewegungselemente 136 auf, wobei die Sauggerätbewegungselemente 136 als Rollen beispielhaft ausgebildet sind, wobei nur vier Sauggerätbewegungselemente 136 sichtbar sind. Weiter weist das Sauggerät 100 eine Sauggerätbedieneinheit 130 mit zumindest einem Sauggerätbedienelement 132 auf. Das Sauggerätbedienelement 132 ist dazu ausgebildet, durch den Benutzer bedient zu werden und Schaltsignale zu erzeugen. Die Schaltsignale steuern dann einen Sauggerätantrieb 140. Der Sauggerätantrieb 140 weist einen Elektromotor 142 und zumindest eine Steuereinheit auf. Die Steuereinheit ist hier nicht näher dargestellt. Das Sauggerätbedienelement 132 kann an einer Seite des Gehäuses 102 angeordnet sein. Hier ist das Sauggerätbedienelement 132 beispielhaft als ein Hauptschalter zum Ein- und Ausschalten des Sauggeräts 100 ausgebildet.

Mit Hilfe des Elektromotors 142 wird zumindest ein Luftstrom 150 in der Zyklonkammer 120 erzeugt, siehe auch Fig. 2. Dabei treibt der Elektromotor 142 zumindest eine Lüftereinheit an, um den Luftstrom 150 zu erzeugen. Die Lüftereinheit ist hierbei nicht näher dargestellt und kann beispielhaft als Radial- oder Axialventilator ausgeformt sein. Hierzu wird der Elektromotor 142 von einer Sauggerätenergieversorgungseinheit 144 mit elektrischer Energie versorgt. Bevorzugt ist das Sauggerät 100 ein akkubetriebenes Sauggerät, sodass die Sauggerätenergieversorgungseinheit 144 zumindest einen Akku aufweist. Vorteilhaft ist der Akku als ein Handwerkzeugmaschinenakkupack ausgebildet. Damit kann die Bereitstellung der elektrischen Energie für den Elektromotor 142 durch die Sauggerätenergieversorgungseinheit 144 ermöglicht werden.

Das Sauggerät 100 umfasst zudem einen elektrisch leitfähigen Saugschlauch 101. Der elektrisch leitfähige Saugschlauch 101 ist lösbar verbindbar mit dem Gehäuse ausgeformt. Der elektrisch leitfähige Saugschlauch 101 ist derart ausgebildet, dass dieser sich elektrostatisch entladen kann, sobald der elektrisch leitfähige Saugschlauch 101 einen Untergrund berührt. Damit der Luftstrom 150 über den elektrisch leitfähigen Saugschlauch 101 in das Gehäuse 102 geleitet werden kann, weist das Gehäuse 102 einen elektrisch leitfähigen Lufteinlass 152 auf, siehe auch Fig. 2. Der elektrisch leitfähige Lufteinlass 152 ist zusätzlich zur Weiterleitung von elektrischer Ladung ausgebildet. Der elektrisch leitfähige Lufteinlass 152 leitet elektrische Ladung an den elektrisch leitfähigen Saugschlauch 101 weiter, sobald die elektrische Ladung an dem elektrisch leitfähigen Lufteinlass 152 anliegt. Der elektrisch leitfähige Lufteinlass 152 ist in dieser Ausführungsform aus einem elektrisch leitfähigen Material gefertigt sein.

Weiter umfasst das Gehäuse 102 einen Luftauslass 154, über den der Luftstrom 150 das Gehäuse 102 verlassen kann. Beispielhaft können der elektrisch leitfähige Lufteinlass 152 und der Luftauslass 154 des Sauggeräts 100 auf einander abgewandten Seiten des Gehäuses 102 angeordnet sein. Das Sauggerät 100 ist dazu ausgebildet, Stoffpartikeln und/oder Flüssigkeiten aus dem Luftstrom 150 zu sammeln und trennen. Der Luftstrom 150 wird durch den Elektromotor 142 erzeugt. Der elektrisch leitfähige Lufteinlass 152 dient dazu, dass der Luftstrom 150 in das Gehäuse 102 gelangen kann. Dabei wird der Luftstrom 150 mittels eines ersten Luftkanals 156 in den Sammelbehälter 104 geführt, siehe auch Fig. 2. Der Sammelbehälter 104 sammelt die Stoffpartikel und/oder die Flüssigkeiten. Wie oben beschrieben, ist der Sammelbehälter 104 lösbar mit dem Gehäuse 102 des Sauggeräts 100 verbunden. Der Luftstrom 150 wird über das Filterelement 106 geleitet, siehe auch Fig. 2. Weiter wird der Luftstrom 150 über einen zweiten Luftkanal über den Luftauslass 154 aus dem Gehäuse 102 geleitet. Der zweite Luftkanal ist hier nicht näher dargestellt. Die Zyklonkammer 120 nimmt das Filterelement 106 auf, sodass das Filterelement 106 in der Zyklonkammer 120 in dem verbundenen Zustand angeordnet ist. Weiter ist das Filterelement 106 lösbar mit dem Gehäuse 102 verbunden. Beispielshaft kann dabei das Filterelement 106 über eine Bajonettverbindung mit dem Gehäuse 102 des Sauggeräts 100 lösbar verbunden sein. Das Filterelement 106 begrenzt zumindest teilweise die Zyklonkammer 120. Beispielsweise ist das Filterelement 106 als ein Faltenfilter ausgeformt.

In der Zyklonkammer 120 werden die Stoff- und/oder Fluidpartikel aus dem Luftstrom 150 über einen Fliehkraftabscheidemechanismus getrennt. In dieser Ausführungsform wird der Luftstrom 150 zumindest bereichsweise tangential in die Zyklonkammer 120 geführt. Anschließend wird der Luftstrom 150 innerhalb der Zyklonkammer 120 zumindest bereichsweise auf einer kreisförmigen Bahn geleitet. Bei dieser kreisförmigen Bahn wird der Luftstrom 150 innerhalb der Zyklonkammer 120 um das Filterelement 106 geführt. Hier ist die Zyklonkammer 120 zumindest abschnittsweise als ein Hohlzylinder ausgeformt. Ein Außendurchmesser des Hohlzylinders wird von dem Sammelbehälter 104 und ein Innendurchmesser des Hohlzylinders von dem Filterelement 106 gebildet.

Zudem umfasst das Sauggerät 100 eine Ladungsleitvorrichtung 200. Die Ladungsleitvorrichtung 200 ist zumindest teilweise innerhalb der Zyklonkammer 120 angeordnet und zur Aufnahme von elektrischer Ladung innerhalb der Zyklonkammer 120 ausgebildet. Das Gehäuse 102 nimmt die Ladungsleitvorrichtung 200 zumindest teilweise auf. Die Ladungsleitvorrichtung 200 ist elektrisch leitfähig ausgebildet. Dabei kann die Ladungsleitvorrichtung 200 die elektrische Ladung innerhalb der Zyklonkammer 120 aufnehmen und aus der Zyklonkammer 120 leiten.

Die Ladungsleitvorrichtung 200 ist zur Leitung der elektrischen Ladung mit dem elektrisch leitfähigen Lufteinlass 152 elektrisch verbunden, siehe auch Fig. 2 und 4. Sobald die elektrische Ladung an der Ladungsleitvorrichtung 200 anliegt, leitet diese die elektrische Ladung an den elektrisch leitfähigen Lufteinlass 152 weiter. In dieser Ausführungsform liegt die Ladungsleitvorrichtung 200 an dem elektrisch leitfähigen Lufteinlass 152 an, siehe Fig. 2 und 4. Der elektrisch leitfähige Lufteinlass 152 ist elektrisch leitend mit dem elektrisch leitfähigen Saugschlauch 101 verbunden. Der elektrisch leitfähige Lufteinlass 152 leitet die elektrische Ladung an den elektrisch leitfähigen Saugschlauch 101 weiter.

In Fig. 2 ist ein Längsschnitt durch das Sauggerät 100 mit der Ladungsleitvorrichtung 200 dargestellt. Wie oben beschrieben, ist das Filterelement 106 zur Filterung des Luftstroms 150 innerhalb der Zyklonkammer 120 angeordnet. Die Ladungsleitvorrichtung 200 ist zumindest teilweise in der Zyklonkammer 120 angeordnet. In dieser Ausführungsform ist die Ladungsleitvorrichtung 200 in radialer Richtung 210 zu der Gehäuseachse 110 zwischen dem Filterelement 106 und dem Sammelbehälter 104 angeordnet.

Die Ladungsleitvorrichtung 200 umfasst ein Ladungsaufnahmeelement 210 zur Aufnahme der elektrischen Ladung. Das Ladungsaufnahmeelement 210 ist an dem Gehäuse 102 angeordnet und ragt in die Zyklonkammer 120 hinein. Das Ladungsaufnahmeelement 210 ist elektrisch leitfähig ausgeformt. Hier ist das Ladungsaufnahmeelement 210 stabförmig, nach Art eines Stabs, ausgeformt. Zudem ist das Ladungsaufnahmeelement 210 lösbar verbindbar mit dem Gehäuse 102 ausgeformt. Das Ladungsaufnahmeelement 210 umfasst ein Verbindungselement 212 für das Gehäuse 102. Das Verbindungselement 212 ist als ein Verbindungskranz ausgebildet. Das Gehäuse 102 umfasst ein Aufnahmeelement 103 für das Verbindungselement 212 des Ladungsaufnahmeelements 210. Das Verbindungselement 212 verbindet das Aufnahmeelement 103 mittels einer Schnappverbindung lösbar mit dem Gehäuse 102. Hier umfasst die Ladungsleitvorrichtung 200 eine Mehrzahl an Ladungsaufnahmeelementen 210. Dabei ist die Mehrzahl der Ladungsaufnahmeelemente 210 mittels eines Verbindungselements 216 miteinander verbunden. In dieser Ausführungsform ist das Verbindungselement 212 für das Gehäuse 102 und das Verbindungselement 216 für die Mehrzahl der Ladungsaufnahmeelemente 210 einstückig ausgebildet. Die Mehrzahl an Ladungsaufnahmeelementen 210 ist in einem Bereich von 2 bis 20 vorgesehen. Das Verbindungselement 212 nimmt die Mehrzahl der Ladungsaufnahmeelemente 210 auf und verbindet diese mittels einer Klemmverbindung. Das Verbindungselement 212 ordnet die Mehrzahl der Ladungsaufnahmeelemente 210 in Umfangsrichtung 300 zur Gehäuseachse 110 an. Zudem ordnet das Verbindungselement 212 die Mehrzahl der Ladungsaufnahmeelemente 210 in einem Winkelabstand zueinander in einem Bereich von jeweils 10° bis 120° an.

Fig. 3a zeigt eine perspektivische Ansicht der Ladungsleitvorrichtung 200 und dem elektrisch leitfähigen Lufteinlass 152. Die Ladungsleitvorrichtung 200 umfasst ein Ladungsleitelement 220 zur Leitung der elektrischen Ladung, siehe auch Fig. 3b. Das Ladungsleitelement 220 ist zur elektrisch leitenden Verbindung des Ladungsaufnahmeelements 210 mit dem elektrisch leitenden Lufteinlass 152 ausgeformt. Hier ist das Ladungsleitelement 220 im Wesentlichen innerhalb des Gehäuses 102 angeordnet. Das Ladungsleitelement 220 ist im Wesentlichen zwischen dem Ladungsaufnahmeelement 210 und dem elektrisch leitenden Lufteinlass 152 angeordnet.

Das Ladungsleitelement 220 umfasst ein Verbindungselement 222 für den elektrisch leitenden Lufteinlass 152. Der elektrisch leitende Lufteinlass 152 umfasst ein Aufnahmeelement 153 für das Ladungsleitelement 220. Das Verbindungselement 222 und das Aufnahmeelement 153 wirken derart zusammen, dass das Verbindungselement 222 mit dem Aufnahmeelement 153 eine elektrisch leitende Verbindung ausbildet. Das Verbindungselement 222 für den elektrisch leitenden Lufteinlass 152 ist teilweise aus einem elektrisch leitenden Material und hakenförmig ausgebildet, siehe auch Fig. 3b. Das Aufnahmeelement 153 für das Ladungsleitelement 220 ist als eine Ausnahme ausgebildet. Das Verbindungselement 222 für den elektrisch leitenden Lufteinlass 152 liegt hier an dem Aufnahmeelement 153 für das Ladungsleitelement 220 an.

Weiter umfasst das Ladungsleitelement 220 ein Aufnahmeelement 226 für das Ladungsaufnahmeelement 210. Das Ladungsaufnahmeelement 210 umfasst ein Verbindungselement 214 für das Ladungsleitelement 220. Das Verbindungselement 214 und das Aufnahmeelement 226 wirken derart zusammen, dass das Verbindungselement 214 mit dem Aufnahmeelement 226 eine elektrisch leitende Verbindung ausbildet. Das Aufnahmeelement 226 für das Ladungsaufnahmeelement 210 ist hier blattförmig ausgebildet, siehe auch Fig. 3b. Das Verbindungselement 214 für das Ladungsleitelement 220 ist nach Art eines Stifts ausgeformt. Das Verbindungselement 214 für das Ladungsleitelement 220 liegt hier an dem Aufnahmeelement 226 für das Ladungsaufnahmeelement 210 an.

Fig 3b stellt eine perspektivische Ansicht des Ladungsleitelements 220 dar. Hier ist das Ladungsleitelement 220 nach Art einer Blattfeder und L-förmig ausgebildet.

Fig. 4a zeigt einen Querschnitt durch das Sauggerät 100 mit dem Ladungsleitelement 220. Das Ladungsleitelement 220 umfasst ein Verbindungselement 224 für das Gehäuse 102, siehe auch Fig. 3b und Fig. 4b. Das Gehäuse 102 umfasst ein Aufnahmeelement 105 für das Ladungsleitelement 220, siehe auch Fig. 4b. Das Verbindungselement 224 und das Aufnahmeelement 105 wirken derart zusammen, dass das Verbindungselement 224 mit dem Aufnahmeelement 105 eine mechanische Verbindung, in Form einer formschlüssigen Verbindung, ausbildet. Das Verbindungselement 224 für das Gehäuse 102 ist nach Art einer Kante ausgeformt. Das Aufnahmeelement 105 für das Ladungsleitelement 220 ist nach Art einer Nut ausgeformt. Fig. 4b stellt einen Ausschnitt 400 des Querschnitts durch das Sauggerät 100 mit dem Ladungsleitelement 220 dar.

Fig. 5 zeigt einen alternativen Querschnitt durch das Sauggerät 100 mit einem weiteren Ladungsleitelement 228. In der alternativen Ausführungsform umfasst die Ladungsleitvorrichtung 200 zusätzlich das weitere Ladungsleitelement 228. Das weitere Ladungsleitelement 228 ist mit dem Elektromotor und dem elektrisch leitfähigen Lufteinlass 152 elektrisch leitend verbunden. Hier ist das weitere Ladungsleitelement in Form einer elektrischen Leitung ausgeformt.

Fig. 6 zeigt eine zweite perspektivische Ansicht der Ladungsleitvorrichtung 200 und dem elektrisch leitfähigen Lufteinlass 152. Fig. 6 stellt dabei eine gekippte Ansicht im Vergleich zur Fig. 3a dar. Das Ladungsleitelement 220 ist zwischen dem Ladungsaufnahmeelement 210 und dem Lufteinlass 152 angeordnet. Das Ladungsleitelement 220 stellt die elektrische leitende Verbindung derart her, indem das Aufnahmeelement 226 für das Ladungsaufnahmeelement 210 an dem Ladungsaufnahmeelement 210 anliegt. Es ist denkbar, dass das Aufnahmeelement 226 für das Ladungsaufnahmeelement 210 und das Ladungsaufnahmeelement 210 form- und/oder kraftschlüssig miteinander verbunden sind.

Hier weist das Verbindungselement 212 für das Gehäuse 102 und das Verbindungselement 216 für das Ladungsaufnahmeelement 210 zumindest eine Aufnahme 230 auf, siehe hierzu auch Fig. 7. Das Ladungsaufnahmeelement 210 umfasst hier ein Steckelement 240, siehe auch Fig. 7. Das Steckelement 240 und die Aufnahme 230 für das Ladungsaufnahmeelement 210 sind komplementär zueinander ausgebildet. Die Aufnahme 230 für das Ladungsaufnahmeelement 210 und das Steckelement 240 sind nach Art einer Stecker-Kupplung-Verbindung ausgebildet. Die Aufnahme 230 für das Ladungsaufnahmeelement 210 ist derart ausgebildet, dass es das Steckelement 240 zumindest formschlüssig aufnehmen kann. Hier nimmt die Aufnahme 230 für das Ladungsaufnahmeelement 210 das Steckelement 240 kraftschlüssig auf. Es ist eine Mehrzahl an Aufnahmen 230 für das Ladungsaufnahmeelement 210 und eine Mehrzahl an Steckelementen 240 vorgesehen. Dabei stimmt die Mehrzahl an Aufnahmen 230 für das Ladungselement 210 mit der Mehrzahl an Steckelementen 240 überein.

In Fig. 7a ist eine Draufsicht eines Ausschnitts 500 der Ladungsleitvorrichtung 200 dargestellt. Das Steckelement 240 und das Ladungsaufnahmeelement 210 sind hier kraftschlüssig miteinander verbunden. Zudem ist das Steckelement 240 elektrisch leitend ausgebildet, sodass die elektrische Ladung von dem Ladungsaufnahmeelement 210 über das Steckelement 240 weitergeleitet wird. Die Aufnahme 230 für das Ladungsaufnahmeelement 240 ist elektrisch leitend ausgebildet. Die Aufnahme 230 für das Ladungsaufnahmeelement 210 ist hier einstückig mit dem Verbindungselement 212 für das Gehäuse 102 und mit dem Verbindungselement 216 für das Ladungsaufnahmeelement 210. Damit ist die Aufnahme 230 für das Ladungsaufnahmeelement 210 derart ausgebildet, dass es die elektrische Ladung von dem Steckelement 240 aufnehmen und an das Verbindungselement 212 für das Gehäuse 102 weiterleiten kann.

In Fig. 7b ist eine Draufsicht des Ausschnitts 500 des Verbindungselements 212 für das Gehäuse 102 gezeigt. Die Aufnahme 230 für das Ladungsaufnahmeelement 210 ist im Wesentlichen quaderförmig ausgebildet. Es ist denkbar, dass die Aufnahme 230 für das Ladungsaufnahmeelement 210 nach im Wesentlichen würfelförmig, nach Art eines Konus oder nach Art eines Hohlzylinders ausgeformt ist. Die Aufnahme 230 für das Ladungsaufnahmeelement 210 weist jeweils ein Fixierelement 232 auf. Das Fixierelement 232 ist dazu ausgebildet, das Ladungsaufnahmeelement 210, insbesondere das Steckelement 240 zumindest formschlüssig aufzunehmen und zu fixieren. Das Fixierelement 232 ermöglicht im Wesentlichen eine spielfreie Anordnung des Ladungsaufnahmeelements 210, insbesondere des Steckelements 240, in die Aufnahme 240 des Ladungsaufnahmeelements 210. Das Fixierelement 232 ist hier als zwei Fixierstege ausgebildet. Die Aufnahme 230 für das Ladungsaufnahmeelement 210 umfasst jeweils eine Zentrieröffnung 234. Die Zentrieröffnung 234 ist dazu ausgebildet, das Ladungsaufnahmeelement 210, insbesondere das Steckelement 240, relativ zu dem Verbindungselement 212 für das Gehäuse 102 zu zentrieren. Die Zentrieröffnung 234 ist hier beispielhaft konusförmig ausgebildet.

In Fig. 7c ist eine perspektivische Ansicht eines Ausschnitts des Ladungsaufnahmeelements 210 dargestellt. Das Steckelement 240 umschließt das Ladungsaufnahmeelement 210 zumindest teilweise und zumindest abschnittsweise, damit bildet das Steckelement 240 eine kraftschlüssige Verbindung mit dem Ladungsaufnahmeelement 210 aus. Das Steckelement 240 weist hier Positionierelement 242 auf. Beispielhaft weist hier jedes Steckelement 240 acht Positionierelemente 242 auf. Das Positionierelement 242 ist jeweils als ein Positioniersteg ausgebildet. Das Positionierelement 242 ist dazu ausgebildet, das Steckelement 240 innerhalb der Aufnahme 230 für das Ladungsaufnahmeelement 210 zu positionieren, siehe auch Fig. 6 und 7a. Zudem kann das Positionierelement 242 dazu ausgebildet sein, eine form- und/oder kraftschlüssige Verbindung mit der Aufnahme 230 für das Ladungsaufnahmeelement 210 auszubilden. Das Steckelement 240 umfasst weiter zumindest eine Einführhilfe 244 auf. Hier weist das Steckelement 240 beispielhaft zehn Einführhilfen 244 auf. Die Einführhilfe 244 ist hier beispielhaft als eine Einführrampe ausgebildet. Die Einführhilfe 244 ist dazu ausgebildet, eine Montage des Ladungsaufnahmeelements 210 in der Aufnahme 230 für das Ladungsaufnahmeelement 210 zu erleichtern. Hier weist jedes Positionierelement 242 jeweils eine Einführhilfe 244 auf. Weiter umfasst das Steckelement ein Zentrierelement 246. Das Zentrierelement 246 ist hier als ein kegelstumpfförmiger Stecker ausgebildet. Es ist denkbar, dass das Zentrierelement 246 nach Art eines Konus ausgebildet ist. Das Zentrierelement 246 und die Zentrieröffnung 234 sind komplementär zueinander ausgebildet. Die Zentrieröffnung 234 nimmt das Zentrierelement 246 zumindest formschlüssig auf. Das Zentrierelement 246 ermöglicht, dass das Ladungsaufnahmeelement 210 zentriert, relativ zu der Aufnahme 230 für das Ladungsaufnahmeelement 210 angeordnet ist. Das Steckelement 240 umfasst jeweils ein Sicherungssteg 248. Der Sicherungssteg 248 ist dazu ausgebildet mittels dem Fixierelement 232 das Steckelement 240 innerhalb der Aufnahme 230 für das Ladungsaufnahmeelement 210 zu sichern. Hierzu ist der Sicherungssteg 248 zwischen den Fixierstegen angeordnet, siehe auch Fig. 6 und 7a. Der Sicherungssteg 248 mündet in einer der Einführhilfen 244. Das Positionierelement 242, die Einführhilfe 244, das Zentrierelement 246 und der Sicherungssteg 248 ist hier einstückig ausgebildet. Zudem weist hier beispielhaft jedes Ladungsaufnahmeelement 210 jeweils ein Steckelement 240 auf.

## Patentansprüche

1. Sauggerät (100) mit einem elektrisch leitfähigen Saugschlauch (101), mit einem Gehäuse (102), wobei der elektrisch leitfähige Saugschlauch (101), insbesondere lösbar verbindbar, mit dem Gehäuse (102) ausgebildet ist, mit einem Elektromotor (142) zur Erzeugung eines Luftstroms (150), wobei der elektrisch leitfähige Saugschlauch (101) derart ausgebildet ist, dass der elektrisch leitfähige Saugschlauch (101) den Luftstrom (150) zum Gehäuse (102) leitet, und das Gehäuse (102) einen elektrisch leitfähigen Lufteinlass (152), über den der Luftstrom (150) in das Gehäuse (102) eintreten kann, und einen Luftauslass (154), über den der Luftstrom (150) das Gehäuse (102) verlassen kann, aufweist, mit einer Zyklonkammer (120), und mit einem Sammelbehälter (104), wobei der Sammelbehälter (104) lösbar mit dem Gehäuse (102) verbindbar ausgebildet ist und die Zyklonkammer (120) zumindest teilweise umschließt, **dadurch gekennzeichnet, dass**
das Sauggerät (100) eine Ladungsleitvorrichtung (200) zumindest teilweise innerhalb der Zyklonkammer (120) zur Aufnahme von elektrischer Ladung innerhalb der Zyklonkammer (120) aufweist.

2. Sauggerät (100) nach Anspruch 1, **dadurch gekennzeichnet, dass** die Ladungsleitvorrichtung (200) zur Leitung der elektrischen Ladung mit dem elektrisch leitfähigen Lufteinlass (152) elektrisch verbunden ist.

3. Sauggerät (100) nach Anspruch 1 oder 2, **dadurch gekennzeichnet, dass** der elektrisch leitfähige Lufteinlass (152) elektrisch leitend mit dem elektrisch leitfähigen Saugschlauch (101) verbunden ist.

4. Sauggerät (100) nach einem der Ansprüche 1 bis 3, **dadurch gekennzeichnet, dass** das Sauggerät (100) ein Filterelement (106) zur Filterung des Luftstroms (150) innerhalb der Zyklonkammer (120) aufweist und die Ladungsleitvorrichtung (200) derart zumindest teilweise in der Zyklonkammer (120) angeordnet ist, dass die Ladungsleitvorrichtung (200) in radialer Richtung (310) zu einer Gehäuseachse (110) zwischen dem Filterelement (106) und dem Sammelbehälter (104) angeordnet ist.

5. Sauggerät (100) nach einem der Ansprüche 1 bis 4, **dadurch gekennzeichnet, dass** die Ladungsleitvorrichtung (200) zumindest ein Ladungsaufnahmeelement (210) zur Aufnahme der elektrischen Ladung aufweist, wobei das Ladungsaufnahmeelement (210) an dem Gehäuse (102) angeordnet ist und in die Zyklonkammer (120) hineinragt.

6. Sauggerät (100) nach Anspruch 5, **dadurch gekennzeichnet, dass** das Ladungsaufnahmeelement (210) stabförmig ausgebildet ist.

7. Sauggerät (100) nach Anspruch 5 oder 6, **dadurch gekennzeichnet, dass** das Ladungsaufnahmeelement (210) lösbar verbindbar mit dem Gehäuse (102) ausgebildet ist.

8. Sauggerät (100) nach einem der Ansprüche 5 bis 7, **dadurch gekennzeichnet, dass** die Ladungsleitvorrichtung (200) eine Mehrzahl an Ladungsaufnahmeelementen (210) aufweist, wobei die Mehrzahl der Ladungsaufnahmeelemente (210) mittels eines Verbindungselements (216) miteinander verbunden sind.

9. Sauggerät (100) nach einem der vorhergehenden Ansprüche, **dadurch gekennzeichnet, dass** die Ladungsleitvorrichtung (200) zumindest ein Ladungsleitelement (220) zur Leitung der elektrischen Ladung aufweist, wobei das Ladungsleitelement (220) zur elektrisch leitenden Verbindung des Ladungsaufnahmeelements (210) mit dem elektrisch leitenden Lufteinlass (152) ausgebildet ist.

10. Sauggerät (100) nach Anspruch 9, **dadurch gekennzeichnet, dass** das Ladungsleitelement (220) zumindest ein Verbindungselement (222) für den elektrisch leitfähigen Lufteinlass (152) und der elektrisch leitende Lufteinlass (152) zumindest ein Aufnahmeelement (153) für das Ladungsleitelement (220) aufweist, wobei das Verbindungselement (222) und das Aufnahmeelement (153) derart zusammenwirken, dass das Verbindungselement (222) mit dem Aufnahmeelement (153) eine elektrisch leitende Verbindung ausbildet.

11. Sauggerät (100) nach Anspruch 9 oder 10, **dadurch gekennzeichnet, dass** das Ladungsleitelement (220) zumindest ein Verbindungselement (224) für das Gehäuse (102) und das Gehäuse (102) zumindest ein Aufnahmeelement (105) für das Ladungsleitelement (220) aufweist, wobei das Verbindungselement (224) und das Aufnahmeelement (105) derart zusammenwirken, dass das Verbindungselement (224) mit dem Aufnahmeelement (105) eine, insbesondere lösbare, mechanische Verbindung ausbildet.

12. Sauggerät (100) nach einem der Ansprüche 9 bis 11, **dadurch gekennzeichnet, dass** das Ladungsleitelement (220) nach Art einer Blattfeder ausgebildet ist.

13. Sauggerät (100) nach zumindest einem der vorhergehenden Ansprüche, **dadurch gekennzeichnet, dass** das Ladungsleitelement (220) zumindest ein Aufnahmeelement (226) für das Ladungsaufnahmeelement (210) und das Ladungsaufnahmeelement (210) zumindest ein Verbindungselement (214) für das Ladungsleitelement (220) aufweist, wobei das Verbindungselement (214) und das Aufnahmeelement (226) derart zusammenwirken, dass das Verbindungselement (214) mit dem Aufnahmeelement (226) eine elektrisch leitende Verbindung ausbildet.

14. Sauggerät (100) nach einem der vorhergehenden Ansprüche, **dadurch gekennzeichnet, dass** die Ladungsleitvorrichtung (200) ein weiteres Ladungsleitelement (228) aufweist, wobei das weitere Ladungsleitelement (228) mit dem Elektromotor (142), insbesondere einem Elektromotorgehäuse, und dem elektrisch leitfähigen Lufteinlass (152) elektrisch leitend verbunden ist.

## Claims

1. Suction apparatus (100) having an electrically conductive suction hose (101), having a housing (102), wherein the electrically conductive suction hose (101) is designed such that it can be connected, in particular releasably, to the housing (102), having an electric motor (142) for generating an air flow (150), wherein the electrically conductive suction hose (101) is designed in such a way that the electrically conductive suction hose (101) directs the air flow (150) to the housing (102), and the housing (102) has an electrically conductive air inlet (152), via which the air flow (150) can enter the housing (102), and an air outlet (154), via which the air flow (150) can exit the housing (102), having a cyclone chamber (120), and having a collection container (104), wherein the collection container (104) is designed such that it can be releasably connected to the housing (102) and at least partially encloses the cyclone chamber (120), **characterized in that**
the suction apparatus (100) has a charge-directing device (200) at least partially within the cyclone chamber (120) for receiving electrical charge within the cyclone chamber (120).

2. Suction apparatus (100) according to Claim 1, **characterized in that**, to direct the electrical charge, the charge-directing device (200) is electrically connected to the electrically conductive air inlet (152).

3. Suction apparatus (100) according to Claim 1 or 2, **characterized in that** the electrically conductive air inlet (152) is connected to the electrically conductive suction hose (101) in an electrically conducting manner.

4. Suction apparatus (100) according to one of Claims 1 to 3, **characterized in that** the suction apparatus (100) has a filter element (106) for filtering the air flow (150) within the cyclone chamber (120), and the charge-directing device (200) is arranged at least partially in the cyclone chamber (120) in such a way that the charge-directing device (200) is arranged between the filter element (106) and the collection container (104) in a radial direction (310) with respect to a housing axis (110).

5. Suction apparatus (100) according to one of Claims 1 to 4, **characterized in that** the charge-directing device (200) has at least one charge-receiving element (210) for receiving the electrical charge, wherein the charge-receiving element (210) is arranged on the housing (102) and protrudes into the cyclone chamber (120).

6. Suction apparatus (100) according to Claim 5, **characterized in that** the charge-receiving element (210) is rod-shaped.

7. Suction apparatus (100) according to Claim 5 or 6, **characterized in that** the charge-receiving element (210) is designed such that it can be releasably connected to the housing (102).

8. Suction apparatus (100) according to one of Claims 5 to 7, **characterized in that** the charge-directing device (200) has a plurality of charge-receiving elements (210), wherein the plurality of the charge-receiving elements (210) are connected to one another by means of a connecting element (216).

9. Suction apparatus (100) according to one of the preceding claims, **characterized in that** the charge-directing device (200) has at least one charge-directing element (220) for directing the electrical charge, wherein the charge-directing element (220) is designed to connect the charge-receiving element (210) to the electrically conductive air inlet (152) in an electrically conducting manner.

10. Suction apparatus (100) according to Claim 9, **characterized in that** the charge-directing element (220) has at least one connecting element (222) for the electrically conductive air inlet (152), and the electrically conductive air inlet (152) has at least one receiving element (153) for the charge-directing element (220), wherein the connecting element (222) and the receiving element (153) interact in such a way that the connecting element (222) forms an electrically conducting connection with the receiving element (153).

11. Suction apparatus (100) according to Claim 9 or 10, **characterized in that** the charge-directing element (220) has at least one connecting element (224) for the housing (102), and the housing (102) has at least one receiving element (105) for the charge-directing element (220), wherein the connecting element (224) and the receiving element (105) interact in such a way that the connecting element (224) forms an, in particular releasable, mechanical connection with the receiving element (105).

12. Suction apparatus (100) according to one of Claims 9 to **11, characterized in that** the charge-directing element (220) is designed in the manner of a leaf spring.

13. Suction apparatus (100) according to at least one of the preceding claims, **characterized in that** the charge-directing element (220) has at least one receiving element (226) for the charge-receiving element (210), and the charge-receiving element (210) has at least one connecting element (214) for the charge-directing element (220), wherein the connecting element (214) and the receiving element (226) interact in such a way that the connecting element (214) forms an electrically conducting connection with the receiving element (226).

14. Suction apparatus (100) according to one of the preceding claims, **characterized in that** the charge-directing device (200) has a further charge-directing element (228), wherein the further charge-directing element (228) is connected to the electric motor (142), in particular an electric motor housing, and the electrically conductive air inlet (152) in an electrically conducting manner.

## Revendications

1. Appareil d'aspiration (100) comprenant un tuyau d'aspiration (101) électriquement conducteur, comprenant un boîtier (102), le tuyau d'aspiration (101) électriquement conducteur étant configuré de manière à pouvoir être relié, notamment de manière amovible, au boîtier (102), comprenant un moteur électrique (142) destiné à générer un flux d'air (150), le tuyau d'aspiration (101) électriquement conducteur étant configuré de telle sorte que le tuyau d'aspiration (101) électriquement conducteur guide le flux d'air (150) vers le boîtier (102), et le boîtier (102) possédant une entrée d'air (152) électriquement conductrice, par le biais de laquelle le flux d'air (150) peut pénétrer dans le boîtier (102), et une sortie d'air (154), par le biais de laquelle le flux d'air (150) peut quitter le boîtier (102), comprenant une chambre cyclonique (120), et comprenant un récipient collecteur (104), le récipient collecteur (104) étant configuré de manière à pouvoir être relié de manière amovible au boîtier (102) et entourant au moins partiellement la chambre cyclonique (120), **caractérisé en ce que**
l'appareil d'aspiration (100) comprend un dispositif de conduction de charge (200) au moins partiellement à l'intérieur de la chambre à cyclone (120) pour recevoir une charge électrique à l'intérieur de la chambre cyclonique (120).

2. Appareil d'aspiration (100) selon la revendication 1, **caractérisé en ce que** le dispositif de conduction de charge (200) est connecté électriquement à l'entrée d'air (152) électriquement conductrice pour conduire la charge électrique.

3. Appareil d'aspiration (100) selon la revendication 1 ou 2, **caractérisé en ce que** l'entrée d'air (152) électriquement conductrice est reliée de manière électriquement conductrice au tuyau d'aspiration (101) électriquement conducteur.

4. Appareil d'aspiration (100) selon l'une des revendications 1 à 3, **caractérisé en ce que** l'appareil d'aspiration (100) possède un élément filtrant (106) destiné à filtrer le flux d'air (150) à l'intérieur de la chambre cyclonique (120) et le dispositif de conduction de charge (200) est disposé au moins partiellement dans la chambre cyclonique (120) de telle sorte que le dispositif de conduction de charge (200) est disposé dans la direction radiale (310) par rapport à un axe de boîtier (110) entre l'élément filtrant (106) et le récipient collecteur (104).

5. Appareil d'aspiration (100) selon l'une des revendications 1 à 4, **caractérisé en ce que** le dispositif de conduction de charge (200) comprend au moins un élément de réception de charge (210) destiné à recevoir la charge électrique, l'élément de réception de charge (210) étant disposé sur le boîtier (102) et faisant saillie dans la chambre cyclonique (120).

6. Appareil d'aspiration (100) selon la revendication 5, **caractérisé en ce que** l'élément de réception de charge (210) est réalisé en forme de tige.

7. Appareil d'aspirateur (100) selon la revendication 5 ou 6, **caractérisé en ce que** l'élément de réception de charge (210) est configuré pour être relié de manière amovible au boîtier (102).

8. Appareil d'aspiration (100) selon l'une des revendications 5 à 7, **caractérisé en ce que** le dispositif de conduction de charge (200) comprend une pluralité d'éléments de réception de charge (210), la pluralité d'éléments de réception de charge (210) étant reliés entre eux au moyen d'un élément de connexion (216).

9. Appareil d'aspiration (100) selon l'une des revendications précédentes, **caractérisé en ce que** le dispositif de conduction de charge (200) comprend au moins un élément de conduction de charge (220) destiné à la conduction de la charge électrique, l'élément de conduction de charge (220) étant configuré pour relier de manière électriquement conductrice l'élément de réception de charge (210) à l'entrée d'air (152) électriquement conductrice.

10. Appareil d'aspiration (100) selon la revendication 9, **caractérisé en ce que** l'élément de conduction de charge (220) possède au moins un élément de connexion (222) pour l'entrée d'air (152) électriquement conductrice et l'entrée d'air (152) électriquement conductrice au moins un élément de réception (153) pour l'élément de conduction de charge (220), l'élément de connexion (222) et l'élément de réception (153) coopérant de telle sorte que l'élément de connexion (222) forme une connexion électriquement conductrice avec l'élément de réception (153).

11. Appareil d'aspiration (100) selon la revendication 9 ou 10, **caractérisé en ce que** l'élément de conduction de charge (220) possède au moins un élément de connexion (224) pour le boîtier (102) et le boîtier (102) au moins un élément de réception (105) pour l'élément de conduction de charge (220), l'élément de connexion (224) et l'élément de réception (105) coopérant de telle sorte que l'élément de connexion (224) forme une connexion mécanique, notamment amovible, avec l'élément de réception (105).

12. Appareil d'aspiration (100) selon l'une des revendications 9 à 11, **caractérisé en ce que** l'élément de conduction de charge (220) est réalisé à la manière d'un ressort à lame.

13. Appareil d'aspiration (100) selon au moins l'une des revendications précédentes, **caractérisé en ce que** l'élément de conduction de charge (220) possède au moins un élément de réception (226) pour l'élément de réception de charge (210) et l'élément de réception de charge (210) au moins un élément de connexion (214) pour l'élément de conduction de charge (220), l'élément de connexion (214) et l'élément de réception (226) coopérant de telle sorte que l'élément de connexion (214) forme une connexion électriquement conductrice avec l'élément de réception (226).

14. Appareil d'aspiration (100) selon l'une des revendications précédentes, **caractérisé en ce que** le dispositif de conduction de charge (200) possède un élément de conduction de charge supplémentaire (228), l'élément de conduction de charge supplémentaire (228) étant relié de manière électriquement conductrice au moteur électrique (142), notamment à un carter de moteur électrique, et à l'entrée d'air (152) électriquement conductrice.
